# EUROPÄISCHE PATENTSCHRIFT

(11) **EP 0 227 992 B1**
(45) Veröffentlichungstag und Bekanntmachung des Hinweises auf die Patenterteilung: **20.09.1989**
(21) Anmeldenummer: 86117181.7
(22) Anmeldetag: 10.12.1986
(51) Int. Cl.: B05B 5/02

(54) **Elektrostatische Sprühpistole**
Electrostatic spray gun
Pistolet de pulvérisation électrostatique

(30) Priorität: 23.12.1985 DE 3545885
(43) Veröffentlichungstag der Anmeldung: 08.07.1987
(73) Patentinhaber: Kopperschmidt-Mueller GmbH & Co KG, D-4800 Bielefeld 14 (DE)
(72) Erfinder: Kuhn, Wolfgang, D-4815 Schloss Holte-Stukenbrock (DE); Buchholz, Norbert, D-4797 Schlangen (DE)
(74) Vertreter: Knoblauch, Ulrich, Dr.-Ing.

(56) Entgegenhaltungen:
- EP-A- 0 110 753
- EP-A- 0 157 199
- DE-A- 2 533 372
- US-A- 3 731 145
- US-A- 4 441 656

## Beschreibung

Die Erfindung bezieht sich auf eine elektrostatische Sprühpistole für flüssige oder insbesondere pulveiförmige Materialien, mit einem Pistolenkörper, der einen Griff und einen Abzug aufweist, mit einem hiermit verbundenen Pistolenrohr mit einer Austrittsöffnung, die über einen Materialkanal mit einem vor dem Abzug angeordneten Materialanschluß und gegebenenfalls über einen Luftkanal mit einem Luftanschluß verbunden ist, sowie mit einem teilweise im Griff aufgenommenen Hochspannungssystem, das einen Hochspannungserzeuger und wenigstens eine Hochspannung führende Elektrode aufweist.

Bei einer bekannten Sprühpistole dieser Art (EP-A 157 199) ist der gesamte Hochspannungserzeuger, dessen Aufbau nicht näher beschrieben ist, im Griff untergebracht. Zu diesem Zweck besitzt er einen Kunststoffmantel, der griffartig geformt ist und an seiner Rückseite den Luftanschluß und den ersten Abschnitt des Luftkanals aufweist. Der Materialanschluß befindet sich am vorderen Ende des Pistolenkörpers unmittelbar hinter einer Trennstelle. Das Pistolenrohr, daß durch eine Schraubverbindung am Pistolenkörper befestigt wird, weist mehrere Kanäle auf, nämlich einen mittleren Materialkanal und außerhalb davon je um 120° versetzt einen Kanal für Zerstäubungsluft, einen Kanal für Formluft und einen Kanal für ein Hochspannungkabel, daß zu der am Sprühkopf angeordneten Elektrode führt.

Auf diese Weise soll sich eine Sprühpistole ergeben, deren Schwerpunkt sich so weit hinten befindet, daß sie der Bedienungsperson gut in der Hand liegt. Allerdings erfordert diese Konstruktion eine erhebliche Miniaturisierung des Hochspannungserzeugers, wodurch dessen Leistungsfähigkeit begrenzt ist. Außerdem nimmt er fast den gesamten Querschnitt des Griffs ein. Wenn aber eine bestimmte Leistung erreicht werden muß oder wenn im Griff noch andere Funktionselemente untergebracht werden sollen, wird der Griff so groß, daß sich die Pistole nicht mehr bequem handhaben läßt.

Der Erfindung liegt die Aufgabe zugrunde, eine elektrostatische Sprühpistole der eingangs beschriebenen Art anzugeben, die es unter weitgehender Beibehaltung der günstigen Schwerpunktslage ermöglicht, den Hochspannungserzeuger größer auszulegen oder weitere Funktionselemente in den Griff einzubeziehen, ohne daß der Griff zu große Abmessungen erhält.

Diese Aufgabe wird erfindungsgemäß dadurch gelöst, daß der Hochspannungserzeuger aus zwei Baugruppen besteht, von denen die eine Baugruppe am Griffrücken angeordnet ist, einen Oszillator und einen Transformator enthält und mit einem Niederspannungseingang versehen ist, und von denen die andere Baugruppe im Pistolenkörper zwischen dem Griff und dem Materialanschluß angeordnet ist, einen Spannungsvervielfacher enthält und mit einem Hochspannungsausgang versehen ist.

Bei dieser Konstruktion befindet sich der schwerste Teil des Hochspannungserzeugers, nämlich der Tranformator, weiterhin im Griff. Er ist aber so weit wie möglich nach hinten gerückt. Dies erlaubt es, die zweite Baugruppe, die die verhältnismäßig leichte Spannungsvervielfacherschaltung oder Kaskade aufnimmt, vor dem Abzug anzuordnen, ohne daß dadurch die Sprühpistole kopflastig werden müßte. Infolge der Lage der ersten Baugruppe steht im vorderen Teil des Griffs ausreichend Platz für weitere Funktionen zur Verfügung. Die Lage der zweiten Baugruppe hat den Vorteil, daß der Abstand zwischen dem Hochspannungsausgang und der Elektrode geringer, also die erforderliche Hochspannungsleitung kürzer ist.

Mit Vorzug weist die erste Baugruppe ein Gehäuse auf, das in eine am Griffrücken vorgesehene Aussparung des Pistolenkörpers auswechselbar eingesetzt ist und mit seiner freiliegenden Rückwand die Griffrückseite bildet. Die erste Baugruppe nimmt daher die allerhinterste Lage ein, was die Schwerpunktsverhältnisse verbessert. Außerdem kann sie bequem ausgewechselt werden.

Insbesondere besteht das Gehäuse aus Metall und ist geerdet. Dies ergibt eine erhöhte Sicherheit der Bedienungsperson. Denn deren Handballen liegt im Betrieb automatisch an dem Gehäuse an, so daß auch die Bedienungsperson geerdet ist. Das Metallgehäuse dient ferner als Kühlkörper zu Abfuhr der im Transformator erzeugten Wärme.

Besonders günstig ist es, wenn das Gehäuse einen U-förmigen Querschnitt mit der Breite des Griffes hat. Hierdurch wird der gesamte hintere Abschnitt des Griffs durch das Gehäuse gebildet. Das Gehäuse hat eine verhältmäßig große Breite und kann daher entweder einen größeren Transformator aufnehmen oder, bei sonst gleichem Rauminhalt, eine geringere Tiefe erhalten.

Es können nunmehr an der Vorderseite des Griffs weitere Funktionselemente vorgesehen werden. So kann der Griff an der Vorderseite eine Vertiefung aufweisen, in die der mit Seitenwänden versehene Abzug ständig eingreift. Es besteht daher keine Gefahr, daß irgendwelche Teile zwischen Abzug und Griff eingeklemmt werden. Außerdem sind die vom Abzug betätigten Elemente, beispielsweise ein Luftventil, geschützt.

Desweiteren kann im vorderen Teil des Griffs unterhalb des Abzugs ein Schalter, insbesondere ein Näherungsschalter, angeordnet sein, der durch ein Steuerelement an der Unterseite des Abzugs betätigbar ist. Auf diese Weise kann der Schalter der ersten Baugruppe räumlich dicht benachbart zugeordnet werden.

Vorzugsweise ist der Schalter in einer sich parallel zur Griffvorderseite erstreckenden Bohrung um einen Trennweg axial verlagerbar. Die Bedienungsperson kann daher den Schalter durch Axialverschiebung unwirksam machen. Da dies am Griff erfolgt, kann dieses Unwirksammachen mit der Hand erfolgen.

Eine besonders günstige Ausführung ergibt sich, wenn der Schalter in einem Schieber untergebracht ist, der einen Radialarm trägt, welcher bei Drehung auf einer Kurve aufläuft und dadurch den Schieber gegen die Kraft einer Rückstellfeder in der Bohrung verlagert. Zum Unwirksammachen braucht dann lediglich mit dem kleinen Finger der Radialarm verschwenkt zu werden.

Ferner sollte der Schalter einpolig in die im Griff verlaufende Niederspannungszuleitung der ersten Baugruppe eingeschaltet sein. Es ergibt sich eine äußerst kurze Verbindungsleitung im Griff. Es genügt dann, ein einfaches Zuleitungskabei vorzusehen, das die Sprühpistole wenig belastet. Eine solche Einrichtung ist ohne weiteres für eine Flüssigkeitspistole mit 'Druckzerstäubung und vom Abzug betätigtem Luftventil geeignet. Sollte bei Betätigung des Abzugs noch eine weitere elektrische Einrichtung eingeschaltet werden, beispielsweise bei einer Pulverpistole die Pulverförderung, so kann dies mit Hilfe einer Stromabfrageschaltung geschehen, die den zum Hochspannungserzeuger fließenden Strom überwacht.

Mit besonderem Vorteil ist der Pistolenkörper zwischen Griff und zweiter Baugruppe geteilt, und die zweite Baugruppe ist von der Teilungsebene her in den vorderen Pistolenkörperteil einsetzbar. Dies erlaubt es, auch die zweite Baugruppe ohne Schwierigkeiten auszutauschen. Besonders günstig ist es, wenn die wenigstens eine Elektrode im Pistolenkörper angeordnet und das Pistolenrohr hiervon trennbar ist. Dies führt einerseits zu einer Gewichtsersparnis und einer günstigen Lage des Schwerpunkts, weil sich die Elektrode in der Nähe des Hochspannungsausgangs befindet und kein bis zur Austrittsöffnung führendes Hochspannungskabel vorgesehen werden muß. Andererseits ist das Pistolenrohr frei von Teilen des Hochspannungssystems und kann daher leicht gereinigt werden. Denn bei der Reinigung kann weder die Hochspannungselektrode mechanisch beschädigt werden, noch können Teile des Hochspannungssystems durch Reinigungsmittel angegriffen werden. Da an der Trennstelle keine Hochspannungs-Kontaktverbindung vorhanden sein muß, braucht beim Zusammenfügen der Teile keine Drehwinkel-Ausrichtung beachtet zu werden.

Daher ist es möglich, das Pistolenrohr an der Trennstelle in beliebiger Drehwinkellage steckbar mit dem Pistolenkörper zu verbinden. Und desweiteren kann in dem Pistolenrohr ein Luftrohr angeordet sein, das ebenfalls an der Trennstelle in beliebiger Drehwinkellage steckbar mit dem Pistolenkörper verbunden ist.

Wenn es sich um die Aufladung des Materials handelt, sollte sich die Elektrode in einem vom Materialanschluß ausgehenden Zulaufstutzen befinden. Hier ist sie auch gegen eine unerwünschte Berührung gesichert.

Wenn es sich um die Luftaufladung handelt, sollte sich die Elektrode in einem die zweite Baugruppe durchsetzenden Luftkanal befinden. Auch hier ist die Elektrode vor Berührung geschützt.

Die mindestens eine Elektrode kann ferner so im Pistolenkörper angeordnet werden, daß nach einer Abnahme des Pistolenrohres bei einer versehentlichen Betätigung des Abzugs eine Bedienungsperson keinen Schlag erhalten kann und auch kein Funkenüberschlag erfolgt, der beispielsweise in einer Lösungsmittel-Atmosphäre zu einer Explosion führen könnte. Es ist lediglich dafür zu sorgen, daß der Abstand der wenigstens einen Elektrode von der Stirnseite der Trennstelle größer als die Funkenüberschlagsstrecke ist. In gleicher Weise sollte der Abstand der Elektrode im Materialkanal vom Materialanschluß und der Abstand der Elektrode im Luftkanal von einem in Griffnähe angeordneten Drosselventil größer sein als die Funkenüberschlagsstrecke.

Die Erfindung wird nachstehend anhand eines bevorzugten, in der Zeichnung dargestellten Ausführungsbeispiels näher erläutert. Es zeigen :
Fig. 1 einen Längsschnitt durch eine erfindungsgemäße Pulver-Sprühpistole und
Fig. 2 einen Querschnitt durch die erste Baugruppe entsprechend der Schnittlinie A-A der Fig. 1.

Die veranschaulichte Pulver-Sprühpistole weist einen Pistolenkörper 1 und ein Pistolenrohr 2 auf, die an einer Trennstelle 3 längs einer Zylinderfläche 4 steckbar miteinander verbunden sind. Der Pistolenkörper 1 besitzt einen hinteren Teil 5 mit einem Griff 6 und einen über eine Teilungsebene 7 damit verbundenen vorderen Teil 8, an welchem ein Material-Zulaufstutzen 9 mit einem Materialanschluß 10 ausgebildet ist. An diesem Materialanschluß 10 ist eine Materialleitung 11 befestigt. Im Innern des Pistolenrohres ist ein Luftrohr 12 angeordnet, das an der Trennstelle 3 über eine Zylinderfläche 13 in beliebiger Drehwinkellage steckbar mit dem Pistolenkörper 1 verbunden ist. Dieses Luftrohr 12 ist vorn mit einem Prallkörper 14 versehen. Auf diese Weise ergibt sich zwischen dem Materialanschluß 10 und einer Austrittsöffnung 15 ein Materialkanal, dessen erster Abschnitt 16 im Zulaufstutzen verläuft und dessen zweiter Abschnitt 17 einen Ringquerschnitt hat und zwischen Pistolenrohr 2 und Luftrohr 12 angeordnet ist.

Ein Luftanschluß 18 ist mit einer Luftleitung 19 verbunden. Von ihm geht ein erster Abschnitt 20 eines Luftkanals aus, der über ein ein- und ausschaltbares Luftventil 21 und ein einstellbares Luft-Drosselventil 22 zu einem zweiten Abschnitt 23 des Luftkanals führt, der zunächst im Pistolenkörper 1 und dann im Luftrohr 12 verläuft.

Ein Hochspannungserzeuger besteht aus einer ersten Baugruppe 24 an der Rückseite des Griffs 6 und einer zweiten Baugruppe 25 im Pistolenkörper 1 zwischen dem Griff 6 und der Trennstelle 3. Die erste Baugruppe 24 weist einen Niederspannungseingang 26, der mit einer elektrischen Zuleitung 27 verbunden ist, einen Oszillator 28 und einen Transformator 29 auf, welche in einen isolierenden Kunststoff 30 eingebettet und von einem Gehäuse 31 aus Metall mit U-förmigem Querschnitt umgeben sind.

Dieses Gehäuse ist über eine Leitung 32 geerdet. Es ist in eine Vertiefung 33 des Griffs 6 eingesetzt, derart, daß seine Rückseite 34 freiliegt und von dem Handballen der Bedienungsperson im Betrieb umgriffen wird. Die beiden Seitenwände 35 und 36 des Gehäuses haben einen Abstand gleich der Griffbreite. Die gesamte Baugruppe 24 ist leicht auswechselbar in der Vertiefung 33 gehalten. Der Ausgang der ersten Baugruppe 24 ist über eine im Pistolenkörper 1 verlaufende Leitung 37 mit dem Eingang der zweiten Baugruppe 25 verbunden. Diese weist die üblichen Bestandteile einer Spannungsvervielfacherschaltung 38 auf, insbesondere eine Kaskade aus Kondensatoren und Gleichrichtern. Der Hochspannungsausgang 39 ist einerseits mit einer Elektrode 40 im ersten Abschnitt 16 des Materialkanals und andererseits mit einer Elektrode 41 in demjenigen Teil des zweiten Luftkanalabschnitts 23 angeordnet, der sich im Innern der zweiten Baugruppe 25 befindet. Wenn man den Pistolenkörper 1 in seine beiden Teile 5 und 8 zerlegt, kann die zweite Baugruppe von der Teilungsebene 7 her bequem ausgewechselt werden.

Das Luftventil 21 wird mit Hilfe eines Abzugs 42 betätigt, der um einen Drehpunkt 43 schwenkbar ist und Seitenwände 44 besitzt, welche bereits in der Ruhestellung in eine Vertiefung 45 an der Vorderseite des Griffes 6 eingreifen. Die Vertiefung ist ausreichend groß, daß der Abzug 42 den vollen Betätigungshub vollführen kann. Hierbei besteht keine Gefahr, daß irgendwelche Teile eingeklemmt werden. Der Abzug 42 kann beispielsweise aus Kunststoff gespritzt sein.

An der Unterseite des Abzugs 42 befindet sich ein Steuerelement 46, das einen ebenfalls im vorderen Griffteil befindlichen Schalter 47 zu betätigen gestattet. Im Ausführungsbeispiel handelt es sich um einen Näherungsschalter 47, der durch ein metallisches Steuerelement 46 betätigt wird. Es kann sich aber auch um einen Reed-Kontakt handeln, der durch einen Magneten betätigt wird. Der Schalter 47 ist über eine Leitung 47a einpolig in die Zuleitung zur ersten Baugruppe 24 eingeschaltet.

Der Schalter 47 ist in einem zylindrischen Schieber 48 angeordnet, der sich in einer zylindrischen Bohrung 49 befindet. Der Schieber ist mit einem Radialarm 50 versehen, der beim Verschwenken um 90° auf einer Kurve 51 - entlanggleitet und dabei den Schieber 48 gegen die Kraft einer Rückstellfeder 52 nach unten zieht. Hierdurch wird der Schalter 47 unwirksam. Er kann nicht mehr durch das Steuerelement 46 betätigt werden. Der Radialarm 50 kann von der Bedienungsperson mit dem kleinen Finger derjenigen Hand betätigt werden, die den Griff 6 hält.

Die Elektrode 40 im Materialkanal hat vom Materialanschluß 11 einen Abstand A, der grcßer ist als die Funkenüberschlagsstrecke bei der gegebenen Hochspannung. Auch der Abstand B dieser Elektrode zur Stirnfläche 53 der Trennstelle 3 ist größer als diese Funkenüberschlagsstrecke. Dasselbe gilt für den Abstand der Elektrode 41 im Luftkanal zur Stirnfläche 53 und für den Abstand C dieser Elektrode zum Luft-Drosselventil 22.

Bei einer solchen Konstruktion ist der Schwerpunkt der Pistole annähernd im Griffbereich. Denn dem durch das Gewicht der vorderen Teile 2, 8 und 12 hervorgerufenen Drehmoment wird durch das Drehmoment entgegengewirkt, das durch das Gewicht der ersten Baugruppe 24, insbesondere des Transformators 29, hervorgerufen wird.

Da das Pistolenrohr 2 und das Luftrohr 12 keinerlei Hochspannung führende Teile tragen, können sie leicht gereinigt werden. Der am Pistolenkörper verbleibende erste Abschnitt 16 des Materialkanals ist kurz und läßt sich mittels Durchblasen reinigen. Beim Wiederaufstecken der genannten Rohre ist keine besondere Drehwinkellage zu berücksichten. Das Stecken ermöglicht ein einfaches Abziehen und Zusammensetzen.

Die Sprühpistole ist leicht handhabbar, weil lediglich eine Materialleitung 11, eine Luftleitung 19 und eine elektrische Leitung 27 angeschlossen sein müssen und die beiden letztgenannten Leitungen an der Unterseite des Griffes angreifen.

Es ist eine Pulver-Sprühpistole veranschaulicht. Das gleiche Prinzip kann aber auch auf Flüssigkeits-Sprühpistolen angewendet werden, wobei der Materialkanal zentrisch und der Luftkanal konzentrisch verläuft.

Sollte für das Material noch eine besondere Fördervorrichtung vorgesehen sein, die bei Betätigung des Abzuges 42 in Tätigkeit treten soll, so kann man in an sich bekannter Weise in die Leitung 27 eine Stromabfragestufe einschalten, die beim Auftreten eines zum Hochspannungsgenerator 24 fließenden Stromes anspricht und dann eine Pumpe, ein Gebläse, ein Ventil o. dgl. zum Zweck der Materialförderung einschaltet.

## Patentansprüche

1. Elektrostatische Sprühpistole für flüssige oder insbesondere pulverförmige Materialien, mit einem Pistolenkörper (1), der einen Griff (6) und einen Abzug (42) aufweist, mit einem hiermit verbundenen Pistolenrohr (2) mit einer Austrittsöffnung (15), die über einen Materialkanal (16, 17) mit einem vor dem Abzug angeordneten Materialanschluß (10) und gegebenenfalls über einen Luftkanal (20, 23) mit einem Luftanschluß (18) verbunden ist, sowie mit einem teilweise im Griff aufgenommenen Hochspannungssystem (24, 25), das einen Hochspannungserzeuger und wenigstens eine Hochspannung führende Elektrode (40, 41) aufweist, dadurch gekennzeichnet, daß der Hochspannungserzeuger aus zwei Baugruppen (24, 25) besteht, von denen die eine Baugruppe (24) am Griffrücken angeordnet ist, einen Oszillator (28) und einen Transformator (29) enthält und mit einem Niederspannungseingang (26) versehen ist, und von denen die andere Baugruppe (25) im Pistolenkörper (1) zwischen dem Griff (6) und dem Materialanschluß (10) angeordnet ist, einen Spannungsvervielfacher (38) enthält und mit einem Hochspannungsausgang (39) versehen ist.

2. Elektrostatische Sprühpistole nach Anspruch 1, dadurch gekennzeichnet, daß die erste Baugruppe (24) ein Gehäuse (31) aufweist, das in eine am Griffrücken vorgesehene Aussparung (33) des Pistolenkörpers (1) auswechselbar eingesetzt ist und mit seiner freiliegenden Rückwand (34) die Griffrückseite bildet.

3. Elektrostatische Sprühpistole nach Anspruch 2, dadurch gekennzeichnet, daß das Gehäuse (31) aus Metall besteht und geerdet ist.

4. Elektrostatische Sprühpistole nach Anspruch 2 oder 3, dadurch gekennzeichnet, daß das Gehäuse (31) einen U-förmigen Querschnitt mit der Breite des Griffes (6) hat.

5. Elektrostatische Sprühpistole nach einem der Ansprüche 1 bis 4, dadurch gekennzeichnet, daß der Griff an der Vorderseite eine Vertiefung (45) aufweist, in die der mit Seitenwänden (44) versehene Abzug (42) ständig eingreift.

6. Elektrostatische Sprühpistole nach einem der Ansprüche 1 bis 5, dadurch gekennzeichnet, daß im vorderen Teil des Griffs (6) unterhalb des Abzugs (42) ein Schalter (47), insbesondere ein Näherungsschalter, angeordnet ist, der durch ein Steuerelement (46) an der Unterseite des Abzugs betätigt ist.

7. Elektrostatische Sprühpistole nach Anspruch 6, dadurch gekennzeichnet, daß der Schalter (47) in einer sich parallel zur Griffvorderseite erstreckenden Bohrung (49) um einen Trennweg axial verlagerbar ist.

8. Elektrostatische Sprühpistole nach Anspruch 7, dadurch gekennzeichnet, daß der Schalter (47) in einem Schieber (48) untergebracht ist, der einen Radialarm (50) trägt, welcher bei Drehung auf einer Kurve (51) aufläuft und dadurch den Schieber gegen die Kraft einer Rückstellfeder (52) in der Bohrung (49) verlagert.

9. Elektrostatische Sprühpistole nach einem der Ansprüche 6 bis 8, dadurch gekennzeichnet, daß der Schalter (47) einpolig in die im Griff (6) verlaufende Niederspannungszuleitung der ersten Baugruppe (24) eingeschaltet ist.

10. Elektrostatische Sprühpistole nach einem der Ansprüche 1 bis 9, dadurch gekennzeichnet, daß der Pistolenkörper (1) zwischen Griff (6) und zweiter Baugruppe (25) geteilt ist und die zweite Baugruppe von der Teilungsebene (7) her in den vorderen Pistolenkörperteil (8) einsetzbar ist.

11. Elektrostatische Sprühpistole nach einem der Ansprüche 1 bis 10, dadurch gekennzeichnet, daß die wenigstens eine Elektrode (40, 41) im Pistolenkörper (1) angeordnet ist und das Pistolenrohr (2) hiervon trennbar ist.

12. Elektrostatische Sprühpistole nach Anspruch 11, dadurch gekennzeichnet, daß das Pistolenrohr (2) an der Trennstelle (3) in beliebiger Drehwinkellage steckbar mit dem Pistolenkörper (1) verbunden ist.

13. Elektrostatische Sprühpistole nach Anspruch 11 oder 12, dadurch gekennzeichnet, daß in dem Pistolenrohr (2) ein Luftrohr (12) angeordnet ist, das ebenfalls an der Trennstelle (3) in beliebiger Drehwinkellage steckbar mit dem Pistolenkörper (1) verbunden ist.

14. Elektrostatische Sprühpistole nach einem der Ansprüche 11 bis 13, dadurch gekennzeichnet, daß sich die Elektrode (40) in einem vom Materialanschluß (10) ausgehenden Zulaufstutzen (9) befindet.

15. Elektrostatische Sprühpistole nach einem der Ansprüche 11 bis 14, dadurch gekennzeichnet, daß sich die Elektrode (41) in einem die zweite Baugruppe (25) durchsetzenden Luftkanal (23) befindet.

16. Elektrostatische Sprühpistole nach einem der Ansprüche 11 bis 15, dadurch gekennzeichnet, daß der Abstand (B) der wenigstens einen Elektrode (40, 41) von der Stirnseite (53) der Trennstelle (3) größer als die Funkenüberschlagsstrecke ist.

17. Elektrostatische Sprühpistole nach einem der Ansprüche 11 bis 15, dadurch gekennzeichnet, daß der Abstand (A) der Elektrode (40) im Materialkanal vom Materialanschluß (10) größer als die Funkenüberschlagsstrecke ist.

18. Elektrostatische Sprühpistole nach einem der Ansprüche 11 bis 17, dadurch gekennzeichnet, daß der Abstand (C) der Elektrode (41) im Luftkanal von einem in Griffnähe angeordneten Drosselventil (72) größer ist als die Funkenüberschlagsstrecke.

## Claims

1. Electrostatic spray gun for fluid or particularly pulverous materials, having a gun body (1) which exhibits a handle (6) and a trigger (42), having a gun barrel (2) connected to the latter with a discharge orifice (15) which is connected by a material duct (16, 17) to a material connection (10) arranged in front of the trigger and optionally, through an air duct (20, 23) to an air connection (18), also having a high-tension system (24, 25) housed partially in the handle which exhibits a high-tension generator and at least one electrode (40, 41) carrying high tension, characterized in that the high-tension generator comprises two subassemblies (24, 25), of which one subassembly (24) is arranged on the handle back, comprises an oscillator (28) and a transformer (29) and is provided with a low-tension input (26), and of which the other subassembly (25) is arranged in the gun body (1) between the handle (6) and the material connection (10), comprises a voltage multiplier (38) and is provided with a high-tension output (39).

2. Electrostatic spray gun according to Claim 1, characterized in that the first subassembly (24) exhibits a housing (31) which is inserted exchangeably into a recess (33) of the gun body (1) provided on the handle back, and forms the handle rear side with its exposed rear wall (34).

3. Electrostatic spray gun according to Claim 2, characterized in that the housing (31) consists of metal and is earthed.

4. Electrostatic spray gun according to Claim 2 or 3, characterized in that the housing (31) has a U-shaped cross-section having the width of the handle (6).

5. Electrostatic spray gun according to one of Claims 1 to 4, characterized in that the handle exhibits on its front side a depression (45) into which the trigger (42), provided with side walls (44), engages permanently.

6. Electrostatic spray gun according to one of Claims 1 to 5, characterized in that a switch (47), particularly a proximity switch, which is actuated by a control element (46) on the underside of the trigger, is arranged in the front part of the handle (6) beneath the trigger (42).

7. Electrostatic spray gun according to Claim 6, characterized in that the switch (47) is displaceable axially by a separation stroke in a bore (49) extending parallel to the handle front side.

8. Electrostatic spray gun according to Claim 7, characterized in that the switch (47) is housed in a slide element (48) which carries a radial arm (50) which rides up on a cam (51) when rotated and thereby displaces the slide element in the bore (49) counter to the force of a return spring (52).

9. Electrostatic spray gun according to one of Claims 6 to 8, characterized in that the switch (47) is wired by one pole into the low-tension feed line of the first subassembly (24), which extends in the handle (6).

10. Electrostatic spray gun according to one of Claims 1 to 9, characterized in that the gun body (1) is divided between the handle (6) and second subassembly (25), and the second subassembly is insertable into the front gun body part (8) from the joint plane (7).

11. Electrostatic spray gun according to one of Claims 1 to 10, characterized in that the electrode of which there is at least one (40, 41) is arranged in the gun body (1) and the gun barrel (2) is separable from the latter.

12. Electrostatic spray gun according to Claim 11, characterized in that the gun barrel (2) is connected to the gun body (1)- pluggably in any rotary angle position at the joint position (3).

13. Electrostatic spray gun according to Claim 11 or 12, characterized in that an air tube (12), which is arranged in the gun barrel (2), is likewise connected to the gun body (1) pluggably in any rotary angle position at the joint position (3).

14. Electrostatic spray gun according to one of Claims 11 to 13, characterized in that the electrode (40) is located in an inlet pipe connection (9) starting from the material connection (10).

15. Electrostatic spray gun according to one of Claims 11 to 14, characterized in that the electrode (41) is located in an air duct (23) which passes through the second subassembly (25).

16. Electrostatic spray gun according t₃ one of Claims 11 to 15, characterized in that the distance (B) of the electrode of which there is at least one (40, 41) from the end face (53) of the joint position (3) is longer than the flashover path.

17. Electrostatic spray gun according to one of Claims 11 to 15, characterized in that the distance (A) of the electrode (40) in the material duct from the material connection (10) is longer than the flashover path.

18. Electrostatic spray gun according to one of Claims 11 to 17, characterized in that the distance (C) of the electrode (41) in the air duct from a throttle valve (72) arranged in proximity of the handle is longer than the flashover path.

## Revendications

1. Pistolet de pulvérisation électrostatique pour matières fluides ou notamment pulvérulentes, comprenant un corps (1) de pistolet muni d'une poignée (6) et d'une détente (42) ; un canon (2) relié audit corps, et présentant un orifice de sortie (15) relié, par l'intermédiaire d'un canal (16, 17) de passage de matière, à un raccord (10) à matière situé devant la détente, et éventuellement à un raccord pneumatique (18) par l'intermédiaire d'un canal (20, 23) de passage d'air ; ainsi qu'un système (24, 25) à haute tension logé en partie dans la poignée, et comprenant un générateur de haute tension et au moins une électrode (40, 41) conductrice de haute tension, caractérisé par le fait que le générateur de haute tension se compose de deux groupes structurels (24, 25), l'un (24) de ces groupes structurels étant disposé au dos de la poignée, renfermant un oscillateur (28) et un transformateur (29) et étant pourvu d'une entrée (26) de basse tension, l'autre groupe structurel (25) étant disposé dans le corps (1) du pistolet, entre la poignée (6) et le raccord (10) à matière, renfermant un multiplicateur de tension (38) et étant doté d'une sortie (39) de haute tension.

2. Pistolet de pulvérisation électrostatique selon la revendication 1, caractérisé par le fait que le premier groupe structurel (24) présente un carter (31) qui est logé, avec faculté de remplacement dans une échancrure (33) du corps (1) du pistolet prévue au dos de la poignée, et qui forme la face postérieure de cette poignée par sa paroi postérieure (34) apparente.

3. Pistolet de pulvérisation électrostatique selon la revendication 2, caractérisé par le fait que le carter (31) consiste en un métal, et est relié à la terre.

4. Pistolet de pulvérisation électrostatique selon la revendication 2 ou 3, caractérisé par le fait que le carter (31) possède une section configurée en U, représentant la largeur de la poignée (6).

5. Pistolet de pulvérisation électrostatique selon l'une des revendications 1 à 4, caractérisé par le fait que la poignée présente, à sa face antérieure, un renfoncement (45) dans lequel la détente (42), munie de parois latérales (44), s'engage en permanence.

6. Pistolet de pulvérisation électrostatique selon l'une des revendications 1 à 5, caractérisé par le fait qu'un interrupteur (47), en particulier un interrupteur de proximité disposé dans la partie antérieure de la poignée (6), au-dessous de la détente (42), est actionné par l'intermédiaire d'un élément de commande (46) situé à la face inférieure de la détente.

7. Pistolet de pulvérisation électrostatique selon la revendication 6, caractérisé par le fait que l'interrupteur (47) peut être décalé axialement d'une distance de séparation, dans un perçage (49) s'étendant parallèlement à la face antérieure de la poignée.

8. Pistolet de pulvérisation électrostatique selon la revendication 7, caractérisé par le fait que l'interrupteur (47) est logé dans un coulisseau (48) portant un bras radial (50) qui, lors d'une rotation, monte sur une rampe (51) et déplace ainsi le coulisseau, dans le perçage (49), en s'opposant à la force d'un ressort de rappel (52).

9. Pistolet de pulvérisation électrostatique selon l'une des revendications 6 à 8, caractérisé par le fait que l'interrupteur (47) est branché, par un pôle, dans le conducteur d'alimentation en basse tension du premier groupe structurel (24), s'étendant dans la poignée (6).

10. Pistolet de pulvérisation électrostatique selon l'une des revendications 1 à 9, caractérisé par le fait que le corps (1) du pistolet est scindé entre la poignée (6) et le second groupe structurel (25), et ce second groupe structurel peut être inséré dans la partie antérieure (8) du corps du pistolet, à partir du plan de séparation (7).

11. Pistolet de pulvérisation électrostatique selon l'une des revendications 1 à 10, caractérisé par le fait que l'électrode (40, 41) prévue au minimum est disposée dans le corps (1) du pistolet, et le canon (2) en est séparable.

12. Pistolet de pulvérisation électrostatique selon la revendication 11, caractérisé par le fait que le canon (2) est relié par emboîtement au corps (1) du pistolet, dans la zone de séparation (3), dans n'importe quelle position angulaire.

13. Pistolet de pulvérisation électrostatique selon la revendication 11 ou 12, caractérisé par le fait que le canon (2) renferme un conduit pneumatique tubulaire (12) également relié par emboîtement au corps (1) du pistolet, dans la zone de séparation (3), dans n'importe quelle position angulaire.

14. Pistolet de pulvérisation électrostatique selon l'une des revendications 11 à 13, caractérisé par le fait que l'électrode (40) se trouve dans un manchon d'arrivée (9) partant du raccord (10) à matière.

15. Pistolet de pulvérisation électrostatique selon l'une des revendications 11 à 14, caractérisé par le fait que l'électrode (41) se trouve dans un canal (23) de passage d'air, parcourant le second groupe structurel (25).

16. Pistolet de pulvérisation électrostatique selon l'une des revendications 11 à 15, caractérisé par le fait que la distance (B), comprise entre l'électrode (40, 41) prévue au minimum et la face extrême (53) de la zone de séparation (3), est plus grande que le trajet d'éclatement d'étincelles.

17. Pistolet de pulvérisation électrostatique selon l'une des revendications 11 à 15, caractérisé par le fait que la distance (A) séparant l'électrode (40) du raccord (10) à matière, dans le canal de passage de matière, est plus grande que le trajet d'éclatement d'étincelles.

18. Pistolet de pulvérisation électrostatique selon l'une des revendications 11 à 17, caractérisé par le fait que la distance (C) séparant l'électrode (41), dans le canal de passage d'air, d'une soupape d'étranglement (72) installée à proximité de la poignée, est plus grande que le trajet d'éclatement d'étincelles.
